# EUROPÄISCHE PATENTSCHRIFT

(11) **EP 1 621 811 B1**
(45) Veröffentlichungstag und Bekanntmachung des Hinweises auf die Patenterteilung: **12.09.2007**
(21) Anmeldenummer: 05106361.8
(22) Anmeldetag: 12.07.2005
(51) Int. Cl.: F23D 14/72, F23R 3/28

(54) **Betriebsverfahren für eine Feuerungsanlage**
Operating Method for a Combustion Apparatus
Procédé de fonctionnement pour un dispositif de combustion

(30) Priorität: 29.07.2004 DE 102004036911
(43) Veröffentlichungstag der Anmeldung: 01.02.2006
(73) Patentinhaber: Alstom Technology Ltd, 5400 Baden (CH)
(72) Erfinder: Garay, Mauricio, 5400, Baden (CH); Guidati, Gianfranco, 8048, Zürich (CH); Pennell, Douglas Anthony, CA9 3LW, Alston (GB); Reiss, Frank, 79787, Lauchringen (DE)

(56) Entgegenhaltungen:
- EP-A- 1 286 031
- EP-A- 1 327 824
- WO-A-20/05093326
- DE-A1- 10 104 151
- DE-A1- 19 636 093

## Beschreibung

### Technisches Gebiet

Die vorliegende Erfindung betrifft ein Verfahren zum Betreiben einer Feuerungsanlage mit Mehr-Brenner-System zur Heißgaserzeugung, insbesondere Gasturbine, vorzugsweise einer Kraftwerksanlage, mit den Merkmalen des Oberbegriffs des Anspruchs 1.

### Stand der Technik

Eine Feuerungsanlage, z.B. eine Gasturbine, weist üblicherweise eine Brennkammer mit mehreren Brennern auf. Des weiteren ist regelmäßig eine Brennstoffversorgungsanlage vorgesehen, mit deren Hilfe die Brenner mit Brennstoff versorgt werden.

Im Hinblick auf immer strenger werdende Vorschriften über einzuhaltende Grenzwerte für Schadstoffemissionen wird versucht, die Brenner möglichst mager zu betreiben, das heißt, mit einem deutlichen Überschuss an Oxidator, in der Regel Luft. Durch den Magerbetrieb kann vor allem die Entstehung besonders schädlicher NOx-Emissionen erheblich reduziert werden. Durch eine magere Verbrennung wird die Verbrennungsreaktion gleichzeitig an ihre magere Löschgrenze angenähert. Für minimale Schadstoffemissionen wird daher versucht, die Gasturbine bzw. ihre Brennkammer möglichst nahe an der mageren Löschgrenze zu betreiben. Bei einem herkömmlichen Betriebsverfahren muss dazu die Brennstoffversorgung in Abhängigkeit verschiedener Randbedingungen eingestellt werden. Üblicherweise berücksichtigte Randbedingungen sind zum Beispiel die Umgebungstemperatur, die relative Luftfeuchtigkeit, der aktuelle Luftmassenstrom, der insbesondere vom Verschmutzungsgrad eines der Brennkammer vorgeschalteten Verdichters abhängt, die Schaltstellung ("ein" oder "aus") einer Brennstoff- und/oder Luftvorwärmeinrichtung, die Zusammensetzung des aktuell verwendeten Brennstoffs und so weiter. Besonders aufwendig wird die Steuerung der Brennstoffversorgunganlage, wenn die berücksichtigten Randbedingungen variieren. Beispielsweise wird sich die Umgebungstemperatur und/oder die Brennstoffzusammensetzung im Verlauf eines Betriebstags der Gasturbine in der Regel verändern. Da sich die einzelnen Randbedingungen unterschiedlich auf die Stabilität des Verbrennungsvorgangs auswirken, gelingt es nicht immer, für die Brennstoffzuführung eine Einstellung zu finden, die einen stabilen Betrieb der einzelnen Brenner nahe an der mageren Löschgrenze ermöglicht. Um dennoch einen ordnungsgemäßen Betrieb der Gasturbine gewährleisten zu können, was insbesondere bei einer Kraftwerksanlage zur Erzeugung von Strom oberste Priorität hat, wird regelmäßig in Kauf genommen, dass die Brennkammer bezüglich der mageren Löschgrenze mit einem Sicherheitsabstand betrieben wird, wobei dann die daraus zwangsläufig resultierenden größeren Schadstoffemissionen ebenfalls in Kauf genommen werden müssen.

Aus der DE 196 36 093 A ist ein Betriebsverfahren für eine Feuerungsanlage mit Mehr-Brenner-System zur Heißgaserzeugung bekannt. Die Feuerungsanlage umfasst dabei eine Brennkammer mit mehreren Brennern, denen eine Brennstoffversorgungsanlage jeweils einen Brennstoffeinzelstrom zuführt, wobei alle Brennstoffeinzelströme zusammen einen Brennstoffgesamtstrom bilden. Beim bekannten Betriebsverfahren wird die Brennstoffzufuhr zu wenigstens einem Brenner für einen stationären Betrieb der Feuerungsanlage in Abhängigkeit von in der Brennkammer auftretenden Druckpulsationen geregelt.

Aus der EP 1 286 031 A ist es bekannt, bei einer Feuerungsanlage die Brennstoffzufuhr bezüglich eines Sollwerts der Druckpulsationen mittels einer PID-Regelschleife zu regeln.

### Darstellung der Erfindung

Hier setzt die vorliegende Erfindung an. Die Erfindung, wie sie in den Ansprüchen gekennzeichnet ist, beschäftigt sich mit dem Problem, für ein Betriebsverfahren der eingangs genannten Art eine verbesserte Ausführungsform anzugeben, die insbesondere einen sicheren Betrieb der Brennkammer nahe der mageren Löschgrenze vereinfacht bzw. erst ermöglicht. Vorzugsweise soll ein bislang erforderlicher Sicherheitsabstand zur mageren Löschgrenze verringert werden.

Erfindungsgemäß wird dieses Problem durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, die Brennstoffzufuhr zu den Brennern der Brennkammer in Abhängigkeit von in der Brennkammer auftretenden Druckpulsationen zu regeln. Das bedeutet, dass die in der Brennkammer auftretenden Druckpulsationen als Führungsgröße für die Regelung der Brennstoffzufuhr zu den Brennern dienen. Die Erfindung nutzt dabei die Erkenntnis, dass die Druckpulsationen bei einer Annäherung des Verbrennungsprozesses an die magere Löschgrenze zunehmen. Von besonderer Bedeutung ist hierbei jedoch die überraschende Erkenntnis, dass die Intensität oder Amplitude der Druckpulsationen bei gewissen charakteristischen Frequenzen mit dem Abstand zwischen dem Verbrennungsprozess und der zugehörigen mageren Löschgrenze korreliert, und zwar im wesentlichen unabhängig von den den Verbrennungsprozess und/oder die magere Löschgrenze beeinflussenden Randbedingungen, wie zum Beispiel Umgebungstemperatur, Brennstoffzusammensetzung und Luftfeuchtigkeit. Das bedeutet, dass eine Änderung der Randbedingungen, die zum Beispiel zu einer Vergrößerung des Abstands des momentan ablaufenden Verbrennungsprozesses zur mageren Löschgrenze führt, mit einer Abnahme der auftretenden Druckpulsationen einhergeht.

Die Druckpulsationen können auf herkömmliche Weise erfasst werden, was einen Vergleich zwischen einem gemessenen Istwert und einem vorbestimmten oder einstellbaren Sollwert ermöglicht und in Abhängigkeit dieses Soll-Ist-Vergleichs der Druckpulsationen eine entsprechende Adaption der Brennstoffversorgung ermöglicht. Durch diese Rückkopplung über die Druckpulsationen wird für die Brennstoffversorgung der Brenner ein geschlossener Regelkreis bereitgestellt. Der Betrieb der Gasturbine bzw. die Brennstoffversorgung der Brenner wird durch das erfindungsgemäße Betriebsverfahren extrem vereinfacht, da durch die Berücksichtigung der Intensität oder Amplitude der Druckpulsationen die weiter oben bereits mehrfach genannten Randbedingungen, welche den Abstand zwischen dem Verbrennungsprozess und der mageren Löschgrenze bestimmen, in der Regelung automatisch mit berücksichtigt werden, ohne dass sie dazu explizit überwacht und/oder in die Regelung integriert werden müssen. Es liegt auf der Hand, dass sich durch das erfindungsgemäße Betriebsverfahren der Aufwand zum Betreiben der Gasturbine deutlich reduziert. Des weiteren kann die Brennkammer durch eine entsprechende Auswahl von Sollwerten für die Druckpulsationen sicher und dennoch sehr nahe an der mageren Löschgrenze betrieben werden.

Von besonderem Vorteil ist dabei die Tatsache, dass eine moderne Brennkammer ohnehin regelmäßig mit einer Sensorik zur Überwachung der Druckpulsationen ausgestattet ist, so dass zum erfindungsgemäßen Betreiben der Gasturbine auf diese Sensorik zugegriffen werden kann und dementsprechend keine zusätzlichen Kosten für die Instrumentalisierung bzw. Realisierung des erfindungsgemäßen Betriebsverfahrens entstehen.

Bei Erreichen eines vorbestimmten oder einstellbaren Maximalwerts für die Druckpulsationen wird die Brennstoffzufuhr zu wenigstens einem Brenner der Brennkammer um einen vorbestimmten Wert angefettet. Der Maximalwert der Druckpulsationen kann beispielsweise empirisch ermittelt werden und definiert den kleinsten Abstand zur mageren Löschgrenze, bei dem noch ein stabiler Betrieb der Brennkammer gewährleistet werden kann. Die Vorgabe eines bestimmten Werts, um welchen die Brennstoffzufuhr zum jeweiligen Brenner ggf. angefettet werden soll, ermöglicht dabei ein rasches Ansprechen der Regelung und somit die Einhaltung eines möglichst kleinen Abstands zwischen Pulsations-Istwert und Pulsations-Sollwert.

Beim erfindungsgemäßen Verfahren werden zunächst die Brenner der Feuerungsanlage in eine Hauptgruppe mit mehreren Hauptbrennern und eine Nebengruppe mit mehreren Nebenbrennern unterteilt. Sobald die Druckpulsationen einen Maximalwert erreichen, wird die Brennstoffzufuhr zu den Hauptbrennern angefettet, während die Brennstoffzufuhr zu den Nebenbrennern abgemagert wird, wobei dies so erfolgt, dass der Brennstoffgesamtstrom dabei konstant bleibt. Hierdurch wird erreicht, dass die Gesamtleistung der Feuerungsanlage ebenfalls konstant bleibt. Des Weiteren kann eine Brennstoffzuführung konstant arbeiten, was den Aufwand zur Realisierung der Brennstoffzuführung reduziert.

Bei einer anderen Ausführungsform kann bei Erreichen eines vorbestimmten oder einstellbaren Minimalwerts für die Druckpulsationen die Brennstoffzufuhr zu wenigstens einem Brenner um einen vorbestimmten Wert abgemagert werden. Bei dieser Ausführungsform wird für den Betrieb der Brennkammer ein maximaler Abstand zwischen der Verbrennungsreaktion und der mageren Löschgrenze definiert, der nicht überschritten werden soll. Durch diese Maßnahme wird gewährleistet, dass stets ein möglichst niedriger Abstand zur mageren Löschgrenze aufrechterhalten wird, was zu niedrigen Schadstoffemissionen führt.

Mit dem Maximalwert und dem Minimalwert für die Druckpulsationen wird für den Betrieb der Brennkammer ein Pulsationsfenster definiert, in dem die Brenner der Brennkammer betrieben werden und das einen hinreichenden, jedoch sehr kleinen Abstand von der mageren Löschgrenze und gleichzeitig die Einhaltung niedriger Grenzwerte für die Schadstoffemissionen gewährleistet.

Weitere wichtige Merkmale und Vorteile des erfindungsgemäßen Betriebsverfahrens ergeben sich aus den Unteransprüchen, aus den Zeichnungen und aus der zugehörigen Figurenbeschreibung anhand der Zeichnungen.

### Kurze Beschreibung der Zeichnungen

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen. Es zeigen, jeweils schematisch,
- Fig. 1: ein Diagramm, in dem die Verläufe von Druckpulsationen und Schadstoffemissionen über einem Brennstoff/Oxidator-Verhältnis aufgetragen sind,
- Fig. 2: eine schaltplanartige Prinzipdarstellung einer Brennkammer,
- Fig. 3: eine Darstellung wie in Fig. 2, jedoch bei einer anderen Ausführungsform.

### Wege zur Ausführung der Erfindung

Entsprechend Fig. 2 ist eine Brennkammer 1 einer im übrigen nicht dargestellten Feuerungsanlage mit mehreren Brennern 2 ausgestattet, wodurch ein Mehr-Brenner-System ausgebildet wird. Die Brenner 2 sind dabei an einer Eintrittsseite eines beispielsweise ringförmigen Brennraums 3 der Brennkammer 1 angeordnet. Bei einer als Gasturbine, insbesondere einer Kraftwerksanlage, ausgestalteten Feuerungsanlage befindet sich stromauf der Brennkammer 1 üblicherweise ein hier nicht gezeigter Verdichter, während stromab der Brennkammer 1 die eigentliche, hier nicht gezeigte Turbine angeordnet ist.

Die Brenner 2 sind in zwei Gruppen unterteilt, nämlich in eine Hauptgruppe und eine Nebengruppe. Die Brenner 2 der Hauptgruppe sind hier durch Vollkreise symbolisiert und werden im folgenden auch als Hauptbrenner 4 bezeichnet. Im Unterschied dazu sind die Brenner 2 der Nebengruppe durch Leerkreise symbolisiert und werden im folgenden auch als Nebenbrenner 5 bezeichnet. Üblicherweise werden die Hauptbrenner 4 fetter als die Nebenbrenner 5 betrieben. Dementsprechend weisen die Hauptbrenner 4 regelmäßig einen größeren Abstand zur Magerlöschgrenze der Verbrennungsreaktion auf als die Nebenbrenner 5. Aufgrund des gegebenen exponentiellen Zusammenhangs zwischen NOₓ und Feuerungstemperatur produzieren die Hauptbrenner 4 deutliche mehr NOₓ als die Nebenbrenner 5. Im Unterschied zur hier gewählten Darstellung ist die Anzahl der Hauptbrenner 4 üblicherweise größer als die Anzahl der Nebenbrenner 5. Jedenfalls haben die Hauptbrenner 4 einen erheblich größeren Einfluss auf die Verbrennungsreaktion im Brennraum 3 als die Nebenbrenner 5. Eine gleiche Brenneranzahl in beiden Gruppen könnte daher grundsätzlich z.B. durch eine unterschiedliche Dimensionierung der Hauptbrenner 4 und der Nebenbrenner 5 hinsichtlich unterschiedlicher Massendurchsätze erzielt werden.

Für die Versorgung der Brenner 2 mit Brennstoff ist eine Brennstoffversorgungsanlage 6 vorgesehen, die über eine entsprechende Gesamtleitung den Brennern 2 einen Brennstoffgesamtstrom 7 zuführt. Dieser Brennstoffgesamtstrom wird dabei von der Brennstoffversorgungsanlage 6 in einen den Hauptbrennern der Hauptgruppe zugeordneten Brennstoffhauptstrom 8 und einen den Nebenbrennern 5 der Nebengruppe zugeordneten Brennstoffnebenstrom 9 aufgeteilt. Entsprechende Verteilereinrichtungen sind hier nicht dargestellt. Die einzelnen Brenner 2 werden von der Brennstoffversorgungsanlage 6 über entsprechende Einzelleitungen mit Brennstoffeinzelströmen 10 mit Brennstoff versorgt. Dabei kann auch hier zwischen den Hauptbrennern 4 zugeordneten Hauptbrennstoffeinzelströmen 11 und den Nebenbrennern zugeordneten Nebenbrennstoffeinzelströmen 12 unterschieden werden.

Des weiteren ist eine Steuereinrichtung 13 vorgesehen, die zur Betätigung der Brennstoffversorgungsanlage 6 mit dieser gekoppelt ist und die außerdem mit wenigstens einem Pulsationssensor 14 zur Messung von Druckpulsationen in der Brennkammer 1 bzw. im Brennraum 3 verbunden ist. Des weiteren ist die Steuereinrichtung 13 mit wenigstens einem Emissionssensor 15 verbunden, mit dessen Hilfe Schadstoffemissionen in den Abgasen der Brennkammer 1 oder stromab der Turbine erfasst werden können.

Erfindungsgemäß wird die Gasturbine so betrieben, dass die Brennstoffzufuhr zu den Brennern 2 zumindest für die Aufrechterhaltung eines stationären oder quasi stationären Betriebs der Gasturbine in Abhängigkeit von Druckpulsationen geregelt wird, die in der Brennkammer 1 auftreten.

Zum besseren Verständnis des erfindungsgemäßen Regelungskonzepts wird noch auf Fig. 1 verwiesen, deren Abszisse das Massenverhältnis von Brennstoff zu Oxidator wiedergibt, das allgemein mit λ bezeichnet wird. Auf der Ordinate sind zum einen Intensität bzw. die Amplituden der Druckpulsationen P und zum anderen die Massenanteile der Schadstoffemissionen E im Abgas der Brennkammer 1 aufgetragen. Das Diagramm gemäß Fig. 1 enthält mit durchgezogener Linie einen Pulsationsverlauf P_{(λ)} sowie mit unterbrochener Linie einen Emissionsverlauf E_{(λ)}, jeweils in Abhängigkeit des Brennstoff/Oxidator-Massenverhältnisses λ. Hierbei ist zu erkennen, dass der Pulsationsverlauf P_{(λ)} von links nach rechts, also mit zunehmender Abmagerung des Brennstoff/Oxidator-Verhältnisses λ ansteigt, während im Unterschied dazu der Emissionsverlauf E_{(λ)} mit zunehmender Abmagerung, also von links nach rechts abnimmt.

Das Diagramm gemäß Fig. 1 enthält außerdem einen Maximalwert für Druckpulsationen Pₘₐₓ, welcher einen Grenzwert für maximal noch zulässige Druckpulsationen P definiert, sowie einen Minimalwert für Druckpulsationen Pₘᵢₙ, der einen Grenzwert für minimal zulässige Druckpulsationen P definiert. Des weiteren ist hier noch ein Maximalwert für Schadstoffemissionen Eₘₐₓ eingetragen, der einen für die Schadstoffemissionen maximal zulässigen Grenzwert definiert. Schließlich ist in das Diagramm noch eine magere Löschgrenze λ_{L} des Brennstoff/Oxidator-Verhältnisses λ eingetragen, die ein so mageres Brennstoff/Oxidator-Verhältnis λ repräsentiert, dass dabei mit dem Erlöschen der Verbrennungsreaktion gerechnet werden muss. Schließlich ist noch ein Minimalwert für Schadstoffemissionen Eₘᵢₙ eingetragen.

Mit Hilfe des erfindungsgemäßen Betriebsverfahrens kann nun die Gasturbine bzw. deren Brennkammer 1 sehr nahe an der mageren Löschgrenze λ_{L}, also bei sehr niedrigen Schadstoffemissionen E und dennoch vergleichsweise sicher, also stabil betrieben werden. Durch den Einsatz einer schnell reagierenden Regelung wird der Betrieb der Gasturbine nahe der mageren Löschgrenze deutlich sicherer als im Vergleich zu einer herkömmlichen Steuerung. Hierzu wird über den wenigstens einen Pulsationssensor 14 die Intensität bzw. die Amplitude der in der Brennkammer 1 auftretenden Druckpulsationen ermittelt und mit zumindest einem, insbesondere empirisch bestimmten, Pulsationssollwert Pₛₒₗₗ verglichen. Die Druckpulsationen P bilden somit die Führungsgröße des hier aufgebauten geschlossenen Regelkreises. In Abhängigkeit der Regelabweichung wird dann die Brennstoffzufuhr der Brenner 2 adaptiert. Da die Oxidatorzufuhr, also die vom Verdichter (nicht gezeigt) kommende Luftströmung im allgemeinen konstant bleibt, wirkt sich die Änderung der Brennstoffzufuhr auf das Brennstoff/Oxidator-Verhältnis λ aus. Aufgrund der mit Bezug auf Fig. 1 erläuterten Abhängigkeit der Druckpulsationen P vom Brennstoff/Oxidator-Verhältnis λ führt die Änderung der Brennstoffzufuhr auch zu einer entsprechenden Änderung der Druckpulsationen P. Hier schließt sich der Regelkreis.

Bevorzugt wird die Regelung der Brennstoffzufuhr so durchgeführt, dass sich bezüglich des Pulsationssollwertes Pₛₒₗₗ eine proportionale Regelung einstellt. Vorzugsweise soll die Regelung nach Art eines PI-Reglers durchgeführt werden. Zweckmäßig wird der Pulsationssollwert Pₛₒₗₗ so gewählt, dass er sich möglichst nahe am Pulsationsmaximalwert Pₘₐₓ befindet.

Gemäß einer bevorzugten Ausführungsform arbeitet das erfindungsgemäße Betriebsverfahren so, dass bei Erreichen des Maximalwerts der Druckpulsationen Pₘₐₓ oder beim Übersteigen des Sollwerts Pₛₒₗₗ der Druckpulsation P die Brennstoffzufuhr zu einem oder mehreren Brennern 2 angefettet wird, insbesondere um einen vorbestimmten Wert. Das bedeutet, dass der aktuelle Betriebspunkt dann vom Pulsationssollwert Pₛₒₗₗ bzw. vom Schnittpunkt zwischen dem Druckpulsationsverlauf P_{(λ)} und dem Pulsationsmaxialwert Pₘₐₓ entlang des Pulsationsverlaufs P_{(λ)} nach links, also in Richtung Anfettung wandert. Da die Druckpulsationen P im Pulsationsmaximalwert Pₘₐₓ einen vorbestimmten minimalen Abstand zur mageren Löschgrenze λ_{L} aufweisen, wird durch die Anfettung der Brennstoffzufuhr der Abstand zur mageren Löschgrenze λ_{L} (nach links) vergrößert.

Des weiteren kann das Betriebsverfahren so ausgestaltet sein, dass es bei Erreichen des Pulsationsminimalwerts Pₘᵢₙ oder beim Absinken unter den Pulsationssollwert Pₛₒₗₗ die Brennstoffzufuhr zu wenigstens einem der Brenner 2 abmagert, insbesondere um einen vorbestimmten Wert. Dies hat zur Folge, dass der aktuelle Betriebszustand dann vom Pulsationssollwert Pₛₒₗₗ bzw. vom Schnittpunkt zwischen Pulsationsminimalwert Pₘᵢₙ und Pulsationsverlauf P_{(λ)} nach rechts, also in Richtung Abmagerung entlang des Pulsationsverlaufs P_{(λ)} wandert. Mit Hilfe des Pulsationsminimalwerts Pₘᵢₙ wird dabei ein maximaler Abstand zur mageren Löschgrenze λ_{L} definiert, der zur Gewährleistung niedriger Schadstoffemissionen E nicht überschritten werden soll. Wie aus Fig. 1 hervorgeht, ist der Pulsationsminimalwert Pₘᵢₙ zweckmäßig so gewählt, dass in diesem Bereich etwa auch der Emissionsmaximalwert Eₘₐₓ liegt.

Mit Hilfe des Pulsationsmaximalwerts Pₘₐₓ und des Pulsationsminimalwerts Pₘᵢₙ wird somit ein Betriebsfenster F für den Betrieb der Brennkammer 1 in Abhängigkeit der Druckpulsationen P definiert. In diesem Betriebsfenster F kann die Brennkammer 1 sicher, also stabil betrieben werden, wobei stets ein möglichst kleiner, jedoch hinreichender Abstand von der mageren Löschgrenze λ_{L} gewährleistet werden kann. Des weiteren wird auch erreicht, dass sich die Schadstoffemissionen E stets zwischen dem Maximalwert der Schadstoffemissionen Eₘₐₓ und dem Minimalwert der Schadstoffemissionen Eₘᵢₙ bewegen.

Optional kann zur Überwachung der Druckpulsationen P zusätzlich eine Überwachung der Schadstoffemissionen E durchgeführt werden. Die Brennstoffzuführung zu wenigstens einem der Brenner 2 kann dann außerdem in Abhängigkeit der Schadstoffemissionen E geregelt werden. Gedacht ist dabei vor allem an eine Regelung, bei welcher die Brennstoffzuführung bei wenigstens einem Brenner 2 dann abgemagert wird, wenn die Schadstoffemissionen E den Emissionsmaximalwert Eₘₐₓ erreichen. Durch die Abmagerung wandert der Betriebszustand vom Schnittpunkt zwischen Emissionsmaximalwert Eₘₐₓ und Emissionsverlauf E_{(λ)} nach rechts, also in Richtung Abmagerung entlang des Emissionsverlaufs E_{(λ)}.

Da der Emissionsmaximalwert Eₘₐₓ und der Pulsationsminimalwert Pₘᵢₙ zweckmäßig demselben Brennstoff/Oxidator-Verhältnis λ zugeordnet sind, kann die Überwachung der unteren Grenze des Betriebsfensters F wahlweise anhand des Emissionsmaximalwerts Eₘₐₓ oder des Pulsationsminimalwerts Pₘᵢₙ erfolgen. Da jedoch der Absolutwert des Pulsationsminimalwerts Pₘᵢₙ vergleichsweise klein ist, kann es zu Messfehlern kommen, so dass hier die Überwachung der Schadstoffemissionen E bei bestimmten Randbedingungen zu genaueren Ergebnissen führen kann. Bevorzugt wird jedoch eine kumulative Anwendung der beiden Führungsgrößen, wobei die Brennstoffzuführung immer dann abgemagert wird, wenn zumindest eine der beiden Führungsgrößen ihren jeweiligen Grenzwert, also entweder den Emissionsmaximalwert Eₘₐₓ oder den Pulsationsminimalwert Pₘᵢₙ erreicht.

Durch die Kombination der beiden Regelverfahren kann auch der Fall abgedeckt werden, dass sich der Zusammenhang zwischen den Schadstoffemissionen E und den Druckpulsationen P im Verlauf des Betriebs der Gasturbine verändert.

Zum Anfetten und zum Abmagern der Brennstoffzuführung der Brenner 2 kann grundsätzlich der Brennstoffgesamtstrom 7 entsprechend erhöht oder erniedrigt werden. Insbesondere wird dabei die Brennstoffversorgung aller Brenner 2 im wesentlichen gleichmäßig abgemagert bzw. angefettet. Durch die Änderung des Brennstoffgesamtstroms 7 ändert sich jedoch die Leistung der Gasturbine, was nicht in jedem Fall erwünscht ist. Vielmehr soll eine Gasturbine regelmäßig mit konstanter Last betrieben werden. Bevorzugt wird daher eine Ausführungsform, bei welcher zum Reduzieren der Druckpulsationen die Brennstoffzufuhr zu den Hauptbrennern 4 angefettet wird, während die Brennstoffzufuhr zu den Nebenbrennern 5 abgemagert wird. Die Anfettung der Hauptbrenner 4 und die Abmagerung der Nebenbrenner 5 wird dabei so durchgeführt, dass der Brennstoffgesamtstrom 7 konstant bleibt. Erreicht wird dies durch eine entsprechende andere Aufteilung des Brennstoffgesamtstroms 7 auf den Brennstoffhauptstrom 8 und den Brennstoffnebenstrom 9. Da der Verbrennungsprozess im Brennraum 3 durch die Hauptbrenner 4 dominiert und somit im wesentlichen durch diese definiert ist und sich daher die Nebenbrenner 5 z.B. aufgrund ihrer kleineren Anzahl und/oder aufgrund ihrer kleineren Dimensionierung weniger stark auf den Verbrennungsprozess auswirken als die Hauptbrenner 4, überwiegen die Auswirkungen der Anfettung der Hauptbrenner 4, so dass die Druckpulsationen abnehmen.

Zusätzlich oder alternativ können - je nach Grad der Anfettung - auch wenigstens einer der Nebenbrenner 5 ausgeschaltet und die Hauptbrenner 4 gleichzeitig so weit angefettet werden, dass der Brennstoffgesamtstrom 7 konstant bleibt. Auch diese Maßnahme führt zu einer Absenkung der Druckpulsationen. Die vorbeschriebenen alternativ oder kumulativ anwendbaren Maßnahmen zur Absenkung der Druckpulsationen P können im Rahmen des erfindungsgemäßen Betriebsverfahrens dazu genutzt werden, bei Erreichen des Pulsationsmaximalwerts Pₘₐₓ den Abstand zur mageren Löschgrenze λ_{L} wieder zu vergrößern.

Zum Anheben der Druckpulsationen P bzw. zum Absenken der Schadstoffemissionen E kann dann auf entsprechende Weise vorgegangen werden. Beispielsweise wird hierzu die Brennstoffzufuhr zu den Hauptbrennern 4 abgemagert, während die Brennstoffzufuhr zu den Nebenbrennern 5 angefettet wird, wobei Abmagerung und Anfettung so aufeinander abgestimmt sind, dass der Brennstoffgesamtstrom 7 konstant bleibt. Sofern bei Erreichen des Pulsationsminimalwerts Pₘᵢₙ bzw. bei Erreichen des Emissionsmaximalwerts Eₘₐₓ zumindest einer der Nebenbrenner 5 ausgeschaltet ist, kann zusätzlich oder alternativ zur vorstehend beschriebenen Maßnahme zumindest einer der Nebenbrenner 5 zugeschaltet werden, während gleichzeitig die Brennstoffzufuhr zu den Hauptbrennern 4 so weit abgemagert wird, dass wiederum der Brennstoffgesamtstrom 7 konstant bleibt.

Die Brennstoffeinzelströme 10 können dabei über einzelne Leitungen den einzelnen Brennern 2 zugeführt werden. Ebenso ist es möglich, für die Hauptbrennstoffeinzelströme 11 und für die Nebenbrennstoffeinzelströme 12 separate gemeinsame Zuführungsleitungen, insbesondere Ringleitungen, vorzusehen, von denen einzelne Versorgungsleitungen zu den Hauptbrennern 4 bzw. zu den Nebenbrennern 5 abzweigen.

Bei der in Fig. 2 gezeigten Ausführungsform sind die einzelnen Brenner 2, also die Hauptbrenner 4 und die Nebenbrenner 5 derselben Brennerstufe zugeordnet. Ebenso ist es möglich, die Hauptbrenner 4 und die Nebenbrenner 5 unterschiedlichen Brennerstufen zuzuordnen. Die Hauptgruppe der Brenner 2 bildet dann eine Hauptstufe, während die Nebengruppe der Brenner 2 eine Nebenstufe bildet. Beispielsweise kann die Hauptstufe eine Vormischstufe eines Vormischbrenners sein, während die Nebenstufe eine Pilotstufe ist, die z.B. in Form einer Lanze im Vormischbrenner ausgebildet sein kann. Dementsprechend zeigt Fig. 3 beispielhaft einen Vormischbrenner, dessen Vormischstufe den Hauptbrenner 4 bildet und dessen Pilotstufe den Nebenbrenner 5 bildet. Die Brennkammer 1 weist üblicherweise mehrere derartige Vormischbrenner auf, wodurch auch ein Mehr-Brenner-System vorliegt. Der Nebenbrenner 5 der Pilotstufe erzeugt eine Pilotflamme 16, die im wesentlichen zur Stabilisierung der Flammenfront dient. Im Unterschied dazu erzeugt der Hauptbrenner 4 der Vormischstufe einer Vormischflamme 17. Während die Vormischflamme 17 in der Regel zu relativ niedrigen Schadstoffemissionen E führt und dafür vergleichsweise hohe Druckpulsationen P erzeugt, verursacht die Pilotflamme 16 höhere Schadstoffemissionen E bei gleichzeitig niedrigeren Druckpulsationen P.

Das zuvor beschriebene Regelungskonzept kann nun ohne weiteres auf das hier gezeigte mehrstufige Brennerprinzip angewendet werden, um auch hier die Brennkammer 1 möglichst nahe an der mageren Löschgrenze λ_{L} sicher betreiben zu können.

### Bezugszeichenliste

- 1: Brennkammer
- 2: Brenner
- 3: Brennraum
- 4: Hauptbrenner
- 5: Nebenbrenner
- 6: Brennstoffversorgungsanlage
- 7: Brennstoffgesamtstrom
- 8: Brennstoffhauptstrom
- 9: Brennstoffnebenstrom
- 10: Brennstoffeinzelstrom
- 11: Hauptbrennstoffeinzelstrom
- 12: Nebenbrennstoffeinzelstrom
- 13: Steuereinrichtung
- 14: Pulsationssensor
- 15: Emissionssensor
- 16: Pilotflamme
- 17: Vormischflamme

- P: Druckpulsation
- P_{(λ)}: Pulsationsverlauf
- Pₘₐₓ: Maximalwert für die Druckpulsationen
- Pₘᵢₙ: Minimalwert für die Druckpulsationen
- E: Schadstoffemission
- E_{(λ)}: Emissionsverlauf
- Eₘₐₓ: Maximalwert für die Schadstoffemissionen
- Eₘᵢₙ: Minimalwert für die Schadstoffemissionen
- λ: Brennstoff/Oxidator-Verhältnis
- λ_{L}: magere Löschgrenze
- F: Betriebsfenster

## Patentansprüche

1. Verfahren zum Betreiben einer Feuerungsanlage mit Mehr-Brenner-System zur Heißgaserzeugung, insbesondere Gasturbine, vorzugsweise einer Kraftwerksanlage,
- wobei die Feuerungsanlage eine Brennkammer (1) aufweist,
- wobei die Brennkammer (1) mehrere Brenner (2) aufweist, denen eine Brennstoffversorgungsanlage (6) jeweils einen Brennstoffeinzelstrom (10) zuführt, wobei alle Brennstoffeinzelströme (10) zusammen einen Brennstoffgesamtstrom (7) bilden,
- bei dem die Brennstoffzufuhr zu wenigstens einem Brenner (2) für einen stationären Betrieb der Feuerungsanlage in Abhängigkeit von in der Brennkammer (1) auftretenden Druckpulsationen (P) geregelt wird,
- die Brenner (2) sind in eine Hauptgruppe mit mehreren Hauptbrennern (4) und eine Nebengruppe mit mehreren Nebenbrennern (5) unterteilt,
**dadurch gekennzeichnet,**
- **dass** bei Erreichen eines Maximalwerts (Pₘₐₓ) für die Druckpulsationen (P) die Brennstoffzufuhr zu den Hauptbrennern (4) angefettet und die Brennstoffzufuhr zu den Nebenbrennern (5) so abgemagert wird, dass der Brennstoffgesamtstrom (7) konstant bleibt.

2. Verfahren nach Anspruch 1, **dadurch gekennzeichnet, dass** bei Erreichen des Maximalwerts (Pₘₐₓ) für die Druckpulsationen (P) zumindest einer der Nebenbrenner (5) ausgeschaltet und die Brennstoffzufuhr zu den Hauptbrennern (4) so weit angefettet wird, dass der Brennstoffgesamtstrom (7) konstant bleibt.

3. Verfahren nach Anspruch 1 oder 2, **dadurch gekennzeichnet, dass** bei Erreichen eines Minimalwerts (Pₘᵢₙ) für die Druckpulsationen (P) und/oder bei Erreichen eines Maximalwerts (Eₘₐₓ) für die Schadstoffemissionen (E) die Brennstoffzufuhr zu den Hauptbrennern (4) abgemagert und die Brennstoffzufuhr zu den Nebenbrennern (5) so angefettet wird, dass der Brennstoffgesamtstrom (7) konstant bleibt.

4. Verfahren nach einem der Ansprüche 1 bis 3, **dadurch gekennzeichnet, dass** bei Erreichen eines Minimalwerts (Pₘᵢₙ) für die Druckpulsationen (P) und/oder bei Erreichen eines Maximalwerts (Eₘₐₓ) für die Schadstoffemissionen (E) zumindest einer der Nebenbrenner (5) zugeschaltet und die Brennstoffzufuhr zu den Hauptbrennern (4) so weit abgemagert wird, dass der Brennstoffgesamtstrom (7) konstant bleibt.

5. Verfahren nach einem der Ansprüche 1 bis 4, **dadurch gekennzeichnet,**
- **dass** die Hauptbrenner (4) und die Nebenbrenner (5) derselben Brennerstufe zugeordnet sind, oder
- **dass** die Hauptbrenner (4) und die Nebenbrenner (5) verschiedener Brennstoffstufen, z.B. einer Vormischstufe und einer Pilotstufe, zugeordnet sind.

6. Verfahren nach einem der Ansprüche 1 bis 5, **dadurch gekennzeichnet, dass** die Regelung der Brennstoffzufuhr bezüglich eines einstellbaren oder vorbestimmten Sollwerts (Pₛₒₗₗ) der Druckpulsationen (P) proportional erfolgt.

## Claims

1. Method of operating a combustion plant comprising a multiple burner system for producing hot gas, in particular a gas turbine, preferably a power plant,
- the combustion plant having a combustion chamber (1),
- the combustion chamber (1) having a plurality of burners (2), to each of which a fuel supply system (6) feeds an individual fuel flow (10), all the individual fuel flows (10) together forming an overall fuel flow (7),
- in which the fuel feed to at least one burner (2), for a steady operation of the combustion plant, is controlled as a function of pressure pulsations (P) occurring in the combustion chamber (1),
- the burners (2) are divided into a main group having a plurality of main burners (4) and into a secondary group having a plurality of secondary burners (5),
**characterized in that**
- when a maximum value (Pₘₐₓ) for the pressure pulsations (P) is reached, the fuel feed to the main burners (4) is made richer and the fuel feed to the secondary burners (5) is made leaner in such a way that the overall fuel flow (7) remains constant.

2. Method according to Claim 1, **characterized in that**, when the maximum value (Pₘₐₓ) for the pressure pulsations (P) is reached, at least one of the secondary burners (5) is switched off and the fuel feed to the main burners (4) is made richer to such an extent that the overall fuel flow (7) remains constant.

3. Method according to Claim 1 or 2, **characterized in that**, when a minimum value (Pₘᵢₙ) for the pressure pulsations (P) is reached and/or when a maximum value (Eₘₐₓ) for the pollutant emissions (E) is reached, the fuel feed to the main burners (4) is made leaner and the fuel feed to the secondary burners (5) is made richer in such a way that the overall fuel flow (7) remains constant.

4. Method according to one of Claims 1 to 3, **characterized in that**, when a minimum value (Pₘᵢₙ) for the pressure pulsations (P) is reached and/or when a maximum value (Eₘₐₓ) for the pollutant emissions (E) is reached, at least one of the secondary burners (5) is switched on and the fuel feed to the main burners (4) is made leaner to such an extent that the overall fuel flow (7) remains constant.

5. Method according to one of Claims 1 to 4, **characterized in that**
- the main burners (4) and the secondary burners (5) are assigned to the same burner stage, or
- the main burners (4) and the secondary burners (5) are assigned to different burner stages, e.g. a premix stage and a pilot stage.

6. Method according to one of Claims 1 to 5, **characterized in that** the closed-loop control of the fuel feed is effected proportionally with regard to an adjustable or predetermined setpoint (Pₛₑₜ) of the pressure pulsations (P).

## Revendications

1. Procédé pour faire fonctionner une installation de combustion avec un système à plusieurs brûleurs pour la production de gaz chaud, notamment une turbine à gaz, de préférence une centrale,
- dans lequel l'installation de combustion présente une chambre de combustion (1),
- la chambre de combustion (1) présentant plusieurs brûleurs (2) auxquels une installation d'alimentation en combustible (6) achemine à chaque fois un courant individuel de combustible (10), tous les courants individuels de combustible (10) formant conjointement un courant total de combustible (7),
- l'alimentation en combustible à au moins un brûleur (2) étant régulée pour un fonctionnement stationnaire de l'installation de combustion en fonction des impulsions de pression (P) se produisant dans la chambre de combustion (1),
- les brûleurs (2) étant divisés en un groupe principal avec plusieurs brûleurs principaux (4) et un groupe secondaire avec plusieurs brûleurs secondaires (5),
**caractérisé en ce que**
- à l'obtention d'une valeur maximale (Pₘₐₓ) pour les impulsions de pression (P), l'alimentation en combustible aux brûleurs principaux (4) est enrichie et l'alimentation en combustible aux bruleurs secondaires (5) est appauvrie, de telle sorte que le courant total de combustible (7) reste constant.

2. Procédé selon la revendication 1, **caractérisé en ce qu'**à l'obtention de la valeur maximale (Pₘₐₓ) pour les impulsions de pression (P), au moins l'un des brûleurs secondaires (5) est déconnecté et l'alimentation en combustible aux brûleurs principaux (4) est enrichie de telle sorte que le courant total de combustible (7) reste constant.

3. Procédé selon la revendication 1 ou 2, **caractérisé en ce qu'**à l'obtention d'une valeur minimale (Pₘᵢₙ) pour les impulsions de pression (P) et/ou à l'obtention d'une valeur maximale (Eₘₐₓ) pour les émissions toxiques (E), l'alimentation en combustible aux brûleurs principaux (4) est appauvrie et l'alimentation en combustible aux brûleurs secondaires (5) est enrichie de telle sorte que le courant total de combustible (7) reste constant.

4. Procédé selon l'une quelconque des revendications 1 à 3, **caractérisé en ce qu'**à l'obtention d'une valeur minimale (Pₘᵢₙ) pour les impulsions de pression (P) et/ou à l'obtention d'une valeur maximale (Eₘₐₓ) pour les émissions toxiques (E), au moins l'un des brûleurs secondaires (5) est branché et l'alimentation en combustible aux brûleurs principaux (4) est appauvrie de telle sorte que le courant total de combustible (7) reste constant.

5. Procédé selon l'une quelconque des revendications 1 à 4, **caractérisé en ce que**
- les brûleurs principaux (4) et les brûleurs secondaires (5) sont associés au même étage de combustion, ou
- **en ce que** les brûleurs principaux (4) et les brûleurs secondaires (5) sont associés à différents étages de combustion, par exemple un étage de prémélange et un étage pilote.

6. Procédé selon l'une quelconque des revendications 1 à 5, **caractérisé en ce que** la régulation de l'apport en combustible s'effectue proportionnellement à une valeur de consigne (Pₛₒₗₗ) des impulsions de pression (P) ajustable ou prédéfinie.
